# EUROPÄISCHE PATENTSCHRIFT

(11) **EP 0 802 149 B1**
(45) Veröffentlichungstag und Bekanntmachung des Hinweises auf die Patenterteilung: **28.03.2001**
(21) Anmeldenummer: 97250126.6
(22) Anmeldetag: 18.04.1997
(51) Int. Cl.: B66C 11/06

(54) **Fahrwerk, insbesondere für Kettenzüge, Lastaufnahmemittel und/oder Schleppkabel**
Running gear, particularly for chain hoist, load pick up means and/or towing cable
Train de roulement, en particulier pour palan à châine, appareil de manutention de charge et/ou câble de remorquage

(30) Priorität: 19.04.1996 DE 19617099; 09.05.1996 DE 19620150
(43) Veröffentlichungstag der Anmeldung: 22.10.1997
(73) Patentinhaber: MANNESMANN Aktiengesellschaft, 40213 Düsseldorf (DE)
(72) Erfinder: Gersemsky, Udo, Dipl.-Ing., 58313 Herdecke (DE)
(74) Vertreter: Presting, Hans-Joachim, Dipl.-Ing.

(56) Entgegenhaltungen:
- DE-A- 4 109 971
- DE-B- 2 353 622
- FR-A- 2 318 099
- GB-A- 1 158 109
- US-A- 2 583 833
- US-A- 5 445 080

## Beschreibung

Die Erfindung betrifft ein Fahrwerk, insbesondere für Kettenzüge, Lastaufnahmemittel und/oder Schleppkabel, das einen aus Flansch- und Stegteilen bestehenden Fahrschienenquerschnitt umfaßt, an dem sich gegenüberliegende Laufräder und Führungsrollen abstützen, die in seitlichen, unterhalb des Fahrschienenquerschnitts verbundenen Radträgern drehgelagert sind und von denen die Führungsrolle beidseitig der Schiene vor und hinter jedem sich auf den Flanschteilen aufstützenden Laufrad jeweils am Fahrschienenquerschnitt zur Führung anliegende Horizontalführungsrollenpaare sind, an denen zumindest einer der Radträger eine Lasthängeeinrichtung aufweist.

Aus der DE 41 09 971 A1 ist ein gattungsgemäßes Fahrwerk mit Laufrädern auf beiden Seiten einer I-förmigen Fahrschiene bekannt, an der vordere und hintere seitliche, auf senkrechten Achsen gelagerte Führungsrollen einseitig anliegen. Dieses Fahrwerk läuft auch bei pendelnder Last stabil auf der Trägerschiene. Trotzdem ist die Fahrstabilität begrenzt; in kritischen Situationen neigt das Fahrwerk etwas zu Nickbewegungen und seitlichem Pendeln.

Es ist Aufgabe der vorliegenden Erfindung, ein Fahrwerk, insbesondere für Kettenzüge und/oder Schleppkabel anzugeben, das auch bei pendelnder Last stabil auf der Trägerschiene läuft, also nicht zu Nickbewegungen und seitlichem Pendeln des Fahrwerks neigt.

Die Lösung dieser Aufgabe ist erfindungsgemäß gekennzeichnet durch die im Patentanspruch 1 angegebenen Merkmale. Durch die kennzeichnenden Merkmale der Unteransprüche 2 bis 9 ist das Fahrwerk in vorteilhafter Weise weiter ausgestaltet.

Die Lösung sieht vor, daß die Führungsräder in zumindest an einer Seite des Stegs des Fahrschienenquerschnitts angeordneten Führungen zumindest abschnittsweise geführt sind. Das Fahrwerk ermöglicht insbesondere bei pendelnder Last einen stabilen Lauf auf der Fahrschiene; Nickbewegungen und seitliches Pendeln des Fahrwerks werden durch die Führungen wirkungsvoll verhindert.

Zur Vereinfachung der Herstellung sind die Führungen als Führungsnuten ausgebildet.

Eine stabile und ruhige Führung wird dadurch erzielt, daß die Kontur der Führungsnuten zur Form der in den Führungsnuten laufenden Führungsräder komplementär ist.

Es wird vorgeschlagen, daß der Querschnitt der Führungsnuten im wesentlichen trapezförmig ausgebildet ist, um zusätzlich einen möglichst geringen Verschleiß der Führungsräder zu erzielen.

Insbesondere wird vorgeschlagen, daß die Kanten der Führungsräder abgerundet ausgebildet sind, also nur teilweise auf den Flächen der Führungsnuten laufen.

Eine Stabilisierung der Führung bei geringem Verschleiß ergibt sich speziell dann, wenn die Rundung der Kanten der Führungsräder und die Form der trapezförmigen Führungsnuten derart ausgebildet ist, daß die Führungsräder auf den Schrägen der trapezförmigen Führungsnuten laufen, unter Belassung eines Zwischenraums zwischen den Führungsrädern und dem mittleren Bereich der zugehörigen Führungsnut.

Ein gleichmäßiger Lauf wird auch dadurch erreicht, daß die Horizontalführungsrollenpaare in den Führungen am Steg des Fahrschienenquerschnitts kraftbeaufschlagt anliegen, beispielsweise durch eine Federkraft hervorgerufen.

Der Lauf wird insbesondere dadurch verbessert, daß paarweise auf- oder zuschwenkbare Radträgerarme um eine sich in Richtung der Fahrschiene erstreckende und unter dem Fahrschienenquerschnitt verlaufende Achse schwenkbar gelagert sind, wobei auf Höhe oder unterhalb des gebildeten Gelenks der jeweils miteinander verbundenen Radträgerarme die Last an zumindest einem der Radträgerarme angreift und die Radträgerarme durch ein von der Last herrührendes Schließmoment von den in den Führungen am Steg beidseitig anliegenden Führungsrollen begrenzt am Fahrschienenquerschnitt eingeschwenkt gehalten sind.

Ein Ausführungsbeispiel der Erfindung ist in der Zeichnung dargestellt und wird nachfolgend näher beschrieben. Es zeigen
- Fig. 1: eine Vorderansicht eines Fahrwerks,
- Fig. 2: eine Draufsicht auf das Fahrwerk gemäß Fig. 1 und
- Fig. 3: einen vergrößerten Ausschnitt der Führungsnuten zusammen mit den Führungsrädern gemäß Fig. 1.

In Fig. 1 ist in Vorderansicht ein Fahrwerk dargestellt, das eine Fahrschiene 1 umfaßt, die aus Flanschteilen 2 und einem Steg 3 besteht. Das Fahrwerk selbst weist zwei Radträgerarme 4a, 4b auf, die als Rahmen 5a, 5b ausgebildet sind. Die Rahmen 5a, 5b sind um eine sich in Richtung der Fahrschiene 1 erstreckende und unter dem Fahrschienenquerschnitt verlaufende Achse 6 schwenkbar gelagert, was ein Auf- oder Zuschwenken der Rahmen 5a, 5b ermöglicht. Selbstverständlich ist das nur eine vorteilhafte Ausführungsform; die Radträgerarme 4a, 4b können auch starr miteinander verbunden sein. Darüberhinaus ist auch eine Kombination dieser beiden Varianten denkbar, die darin besteht, daß die schwenkbaren Radträgerarme 4a, 4b nach dem einschwenken an der Fahrschiene 1 so fixiert werden, daß eine starre Verbindung zwischen den Radträgerarmen 4a, 4b hergestellt ist.

Fig. 1 läßt erkennen, daß im oberen Bereich der Rahmen 5a, 5b ein Paar sich gegenüberliegender Laufräder 7 angeordnet sind, deren Drehachsen horizontal verlaufen und in den Rahmen 5a, 5b abgestützt sind. Von den beiden Laufrädern 7 wird ein Laufrad unmittelbar durch einen Motor 7a angetrieben. Die Laufräder 7 rollen auf den unteren Flanschteillaufflächen 8 ab. Die Rahmen 5a, 5b nehmen neben den im Rahmen 5a, 5b jeweils mittig angeordneten Laufrädern 7 vor und hinter den Laufrädern 7 angeordnete Horizontalführungsrollenpaare 9, 9 auf, die aus einzelnen Führungsrollen 9 bestehen, welche vertikal drehgelagert in dem Rahmen 5a, 5b abgestützt sind. Während die Laufräder 7 sich auf den unteren Flanschteilen 2 abstützen, liegen die Führungsrollen 9 paarweise am Steg 3 der Fahrschiene 1 an. Aus der Fig. 1 geht hervor, daß die Rahmen 5a, 5b so weit über den jeweiligen Flanschteil 2 des Fahrschienenquerschnitts der Fahrschiene 1 eingeschwenkt sind, daß die Laufräder 7 sich unmittelbar in Stegnähe des Stegs 3 bewegen. Auf Höhe des gebildeten Gelenks 10 der beiden miteinander verbundenen Rahmen 5a, 5b greift die Last an der Achse 6 an; das unterhalb der Fahrschiene 1 gebildete Gelenk 10 ist also zugleich Aufhängemittel für die aufzuhängende Last.

Die Last erzeugt in den Rahmen 5a, 5b ein Schließmoment, das ein Zuschwenken der Rahmen 5a, 5b bewirkt, durch das die Führungsrollen 9 am Steg 3 des Fahrschienenquerschnitts eingeschwenkt gehalten werden. Die Winkelstellung zwischen den Rahmen 5a, 5b wird in Fig. 1 durch die am Steg 3 beidseitig anliegenden Führungsrollen 9 begrenzt; die Anlage der Führungsrollen 9 erfolgt kraftbeaufschlagt durch die Last selbst.

In Fig. 2 ist eine Draufsicht auf das Fahrwerk mit Fahrschiene gemäß Fig. 1 dargestellt.

Wie Fig. 1 zu entnehmen ist, sind am Steg 3 der dargestellten Fahrschiene 1 sich in Längsrichtung der Schiene 1 erstreckende seitliche Führungen 11 für die Führungsräder 9 in Form von Führungsnuten 11a ausgebildet, in denen die Führungsräder 9 zur Erzeugung eines stabilen Fahrwerklaufs kraftbeaufschlagt geführt sind.

Fig. 3 zeigt einen vergrößerten Ausschnitt der Führungsnuten 11a zusammen mit einem in die Führungsnuten 11a eingreifenden Führungsrad 9 mit abgerundeten Kanten 12 im Querschnitt. Wie Fig. 3 zu entnehmen ist, ist der Querschnitt der Führungsnuten 11a im wesentlichen trapezförmig mit zwei Schrägen 13 und einem Trapezdach 14 ausgebildet, wobei die Rundungen der Kanten 12 der Führungsräder 9 auf den Schrägen 13 der trapezförmigen Führungsnuten 11a laufen, und zwar unter Belassung eines Zwischenraums 15 zwischen dem mittleren Bereich des Führungsrads 9 und dem Trapezdach 14, d.h. die Berührungsflächen zwischen Führungsrad 9 und Führungsnut 11a sind relativ klein, was für einen verringerten Rollwiderstand des Fahrwerks sorgt. Selbstverständlich ist es auch möglich, die Kontur der Führungsnut 11a zur Form der in den Führungsnut 11a laufenden Führungsräder 9 zueinander nahezu komplementär auszubilden, um mit vergrößertem Aufwand die Führungsgenauigkeit weiter zu verbessern. Dem dient auch eine Ausführungsform, bei der die Laufrad 7 auf der einen Seite der Schiene 1 gegenüber dem Laufrad 7 auf der anderen Seite der Schiene 1 in Fahrtrichtung zueinander versetzt angeordnet sind.

Das Verhältnis aus dem vertikalen Abstand M der Achsen der Laufräder 7 und dem horizontalen Abstand L der Laufräder 7 von der Achse 6 (Schwenkachse) ist größer als 3 und kleiner als 10.

## Patentansprüche

1. Fahrwerk, insbesondere für Kettenzüge, Lastaufnahmemittel und/oder Schleppkabel, das einen aus Flansch- (2) und Stegteilen (3) bestehenden Fahrschienenquerschnitt umfaßt, an dem sich gegenüberliegende Laufräder (7) und Führungsrollen (9) abstützen, die in seitlichen, unterhalb des Fahrschienenquerschnitts verbundenen Radträgern (4a, 4b) drehgelagert sind und von denen die Führungsrollen (9) beidseitig der Schiene (1) vor und hinter jedem sich auf den Flanschteilen (2) aufstützenden Laufrad (3) jeweils am Fahrschienenquerschnitt zur Führung anliegende Horizontalführungsrollenpaare (9) sind, an denen zumindest einer der Radträger (4a oder 4b) eine Lasthängeeinrichtung aufweist,
dadurch gekennzeichnet,
daß die Führungsrollen (9) auf zumindest einer Seite von am Steg (3) des Fahrschienenquerschnitts in Längsrichtung, sich senkrecht zur Stegmitte erstreckend, zwischen den Flanschen angeordneten Führungen (11) zumindest abschnittsweise geführt sind.

2. Fahrwerk nach Anspruch 1,
dadurch gekennzeichnet,
daß die Führungen (11) als Führungsnuten (11a) ausgebildet sind.

3. Fahrwerk nach Anspruch 2,
dadurch gekennzeichnet,
daß die Kontur der Führungsnuten (11a) zur Form der in den Führungsnuten (11a) laufenden Führungsrollen (9) komplementär ist.

4. Fahrwerk nach Anspruch 2 oder 3,
dadurch gekennzeichnet,
daß der Querschnitt der Führungsnuten (11a) trapezförmig ausgebildet ist.

5. Fahrwerk nach einem der Ansprüche 1 bis 4,
dadurch gekennzeichnet,
daß die Kanten (12) der Führungsrollen (9) abgerundet sind.

6. Fahrwerk nach Anspruch 5,
dadurch gekennzeichnet,
daß die Kanten (12 der Führungsrollen (9) auf den Schrägen (13) der trapezförmigen Führungsnuten (11a) laufen, und zwar unter Belassung eines eines Zwischenraums (15) zwischen den Führungsrollen (9) und dem Trapezdach (14) der zugehörigen Führungsnut (11a).

7. Fahrwerk nach einem der Ansprüche 1 bis 6,
dadurch gekennzeichnet,
daß die Horizontalführungsrollenpaare (9) in den Führungen (11) am Steg (3) des Fahrschienenquerschnitts kraftbeaufschlagt anliegen.

8. Fahrwerk nach einem der Ansprüche 1 bis 7,
dadurch gekennzeichnet,
daß paarweise auf- oder zuschwenkbare Radträgerarme (4a, 4b) um eine sich in Richtung der Fahrschiene (1) erstreckende und unter dem Fahrschienenquerschnitt verlaufende Achse (6) schwenkbar gelagert sind, auf deren Höhe oder unterhalb des mit ihr gebildeten Gelenks (10) der jeweils miteinander verbundenen Radträgerarme (4a; 4b) greift die Last an zumindest einem der Radträgerarme (4a oder 4b) an, die durch ein von der Last herrührendes Schließmoment von den in den Führungen (11) am Steg beidseitig anliegenden Führungsrollen (9) begrenzt am Fahrschienenquerschnitt eingeschwenkt gehalten sind.

9. Fahrwerk nach einem der Ansprüche 1 bis 8,
dadurch gekennzeichnet,
daß das oder die Laufräder (7) auf der einen Seite der Schiene (1) gegenüber dem oder den Laufrädern (7) auf der anderen Seite der Schiene (1) in Fahrtrichtung zueinander versetzt angeordnet sind.

## Claims

1. Carriage unit, in particular for chain hoists, load-lifting means and/or towing cables, which comprises a track-rail section consisting of flange (2) and web (3) portions on which opposed running wheels (7) and guide rollers (9) are supported that are mounted to rotate in wheel supports (4a, 4b) connected laterally underneath the rail cross-section, and of which the guide rollers (9) on both sides of the rail (1) are horizontal guide rollers pairs which rest against the rail cross-section respectively in front of and behind each wheel (3) supported on the flange portion (2) to guide it, at least one of the wheel supports (4a or 4b) having a load suspension mechanism,
**characterised in that**
the guide rollers (9) are guided, at least in stages, in guideways (11) arranged on at least one side on the web (3) of the rail cross-section, which extend in the longitudinal direction perpendicularly to the middle of the web between the flanges.

2. Carriage unit according to Claim 1,
**characterised in that**
the guideways (11) are formed as guide grooves (11a).

3. Carriage unit according to Claim 2,
**characterised in that**
the contour of the guide grooves (11a) is complementary to the shape of the guide rollers (9) running in the guide grooves (11a).

4. Carriage unit according to Claims 2 or 3,
**characterised in that**
the cross-section of the guide grooves (11a) is trapezium-shaped.

5. Carriage unit according to any of Claims 1 to 4,
**characterised in that**
the edges (12) of the guide rollers (9) are rounded.

6. Carriage unit according to Claim 5,
**characterised in that**
the edges (12) of the guide rollers (9) run along the oblique sides (13) of the trapezoidal guide grooves (11a), with a gap (15) between the guide rollers (9) and the top (14) of the trapezium of the associated guide groove.

7. Carriage unit according to any of Claims 1 to 6,
**characterised in that**
the horizontal guide roller pairs (9) in the guideways rest against the web (3) of the rail cross-section under the action of some force.

8. Carriage unit according to any of Claims 1 to 7,
**characterised in that**
wheel support arms (4a; 4b) are fitted so that they can be swivelled up or inwards in pairs about an axis extending along the direction of the rail (1) and running under the rail cross-section, at whose level or under the hinge (10) formed thereby the wheel support arms (4a; 4b) respectively connected to one another the load acts upon at least one of the wheel support arms (4a or 4b), which are held in a swivelled-in position on the rail cross-section limited by the guide rollers (9) resting in the guideways (11) against the web on both sides, by a closing moment stemming from the load.

9. Carriage unit according to any of Claims 1 to 8,
**characterised in that**
the running wheel(s) 7 on one side of the rail (1) are staggered in their direction of travel relative to the running wheel(s) (7) on the other side of the rail (1).

## Revendications

1. Dispositif de roulement, en particulier pour des palans à chaînes, des moyens de réception de charge et/ou des câbles de remorquage, qui présente une section transversale de rail de roulement constituée de parties d'âme (3) et d'ailes (2), sur lequel s'appuient des roues de roulement (7) et des galets de guidage (9) opposés, qui sont montés rotatifs dans des supports de roue (4a, 4b) latéraux, reliés au-dessous de la section transversale du rail de roulement et desquels les galets de guidage (9), des deux côtés du rail (1), devant et derrière chaque roue de roulement (3) s'appuyant sur les parties d'ailes (2) sont, à chaque fois, des paires de galets de guidage horizontal (9) s'appuyant contre la section transversale du rail de roulement pour le guidage, au moins un des supports de roue (4a ou 4b) présentant un dispositif de suspension de charge,
caractérisé en ce que les galets de guidage (9) sont guidés, au moins par tronçon, sur au moins un côté de guides (11) agencés entre les ailes sur l'âme (3) de la section transversale du rail de roulement en direction longitudinale, en s'étendant perpendiculairement au centre de l'âme.

2. Dispositif de roulement selon la revendication 1,
caractérisé en ce que les guides (11) sont réalisés comme gorges de guidage (11a).

3. Dispositif de roulement selon la revendication 2,
caractérisé en ce que le contour des gorges de guidage (11a) est complémentaire vis-à-vis de la forme des galets de guidage (9) roulant dans les gorges de guidage (11a).

4. Dispositif de roulement selon la revendication 2 ou 3,
caractérisé en ce que la section transversale des gorges de guidage (11a) présente une forme trapézoïdale.

5. Dispositif de roulement selon une des revendications 1 à 4,
caractérisé en ce que les bords (12) des galets de guidage (9) sont arrondis.

6. Dispositif de roulement selon la revendication 5,
caractérisé en ce que les bords (12) des galets de guidage (9) roulent sur les plans inclinés (13) des gorges de guidage trapézoïdales (11a) et, en vérité, en laissant un espace intermédiaire (15) entre les galets de guidage (9) et le fond (14) de la gorge de guidage correspondante (11a).

7. Dispositif de roulement selon une des revendications 1 à 6,
caractérisé en ce que les paires de galets de guidage horizontal (9) reposent, sollicités par une force, dans les guides (11) contre l'âme (3) de la section transversale du rail de roulement.

8. Dispositif de roulement selon une des revendications 1 à 7,
caractérisé en ce que des bras de support de roue (4a, 4b) pouvant pivoter par paire sont montés de façon pivotante autour d'un axe (6) s'étendant en direction du rail de roulement (1) et sous la section transversale du rail de roulement, à la hauteur duquel ou au-dessous de l'articulation (10), formée par celui-ci, des bras de support de roue (4a, 4b) reliés à chaque fois ensemble, s'engage la charge sur au moins un des bras de support de roue (4a ou 4b), qui sont maintenus pivotés contre la section transversale du rail de roulement, par un moment de fermeture engendré par la charge, de façon limitée par les galets de guidage (9) reposant des deux côtés contre l'âme dans les guides (11).

9. Dispositif de roulement selon une des revendications 1 à 8,
caractérisé en ce que la ou les roues de roulement (7) sont agencées de façon décalée dans la direction de marche sur un côté du rail (1) par rapport à la ou aux roues de roulement (7) sur l'autre côté du rail (1).
